# FASCICULE DE BREVET EUROPEEN

(11) **EP 0 396 007 B1**
(45) Date de publication et mention de la délivrance du brevet: **24.06.1992**
(21) Numéro de dépôt: 90107811.3
(22) Date de dépôt: 25.04.1990
(51) Int. Cl.: G04B 37/05, G04B 37/22, G04F 7/08

(54) **Montre comprenant des moyens de positionnement latéral du mouvement dans la boîte**
Uhr mit seitlichen Einstellungsmitteln des Uhrwerkes im Gehäuse
Watch with lateral positioning means of the clockwork-movement in the case

(30) Priorité: 03.05.1989 CH 1679/89
(43) Date de publication de la demande: 07.11.1990
(73) Titulaire: Eta SA Fabriques d'Ebauches, 2540 Granges (CH)
(72) Inventeur: Kaelin, Laurent, CH-2504 Bienne (CH)
(74) Mandataire: Caron, Gérard

(56) Documents cités:
- CH-A- 58 719
- CH-A- 271 428
- CH-A- 280 558
- CH-A- 647 125
- DE-U- 1 908 993

## Description

L'invention concerne une montre comprenant des moyens de positionnement latéral du mouvement dans la boîte, ces moyens étant plus particulièrement destinés à maintenir centré le mouvement dans la boîte malgré les efforts qui peuvent lui être appliqué par la tige ou les boutons poussoirs, lors de l'utilisation de la montre, notamment dans le cas de montres de type chronographe ou à fonctions multiples.

On connaît déjà du document CH 650 894 une montre présentant une carrure pourvue d'un épaulement annulaire et d'une glace sur laquelle est ménagée une surface annulaire de serrage. Cet ensemble est conçu de sorte que lorsque l'on fixe la glace sur la boîte, une partie de la surface annulaire de la glace vient en appui sur la périphérie du cadran préalablement centrée par une encoche prévue sur son bord, afin d'immobiliser ce dernier contre l'épaulement annulaire.

Si ces moyens permettent avantageusement de réunir la carrure et la glace tout en positionnant le cadran, il n'en demeure pas moins que le mouvement doit être maintenu en toutes circonstances correctement positionné dans la boîte ce qui n'est pas évoqué dans ce document.

En effet, dans le cas des montres de type chronographe à poussoirs le ou les poussoirs, quand ils sont actionnés, exercent des forces de l'ordre de 10 Newton sur le mouvement. De telles forces tendent alors à déplacer latéralement le mouvement dans la boîte, ce qui, en l'absence de moyens de positionnement latéral, introduit après un certain temps un jeu dans le positionnement du mouvement dans la boîte préjudiciable au bon fonctionnement du chronographe. Ce phénomène est accentué dans le cas où la boîte est réalisée dans une matière tendre telle que la matière plastique.

De plus, l'absence d'un tel positionnement latéral au moment du montage du mouvement dans la boîte risque, en raison du mauvais centrage de l'axe des aiguilles par rapport au cadran de fausser la lecture de l'heure et, par conséquent, d'entacher l'aspect esthétique de la montre.

L'invention a donc pour but principal de remédier aux inconvénients de l'art antérieur susmentionné en réalisant une montre dans laquelle le mouvement est positionné latéralement de façon simple et sûre dans la boîte de montre.

A cet effet, l'invention a pour objet une montre comportant une carrure et un fond formant ensemble une boîte, un mouvement et un cadran disposés dans cette boîte, et une glace fixée à la carrure pour assurer le blocage du mouvement et du cadran selon une direction perpendiculaire au cadran, la montre comprenant également au moins un organe de commande du mouvement agissant mécaniquement sur ce dernier, des moyens de centrage du cadran par rapport à la boîte et des moyens de positionnement latéral du mouvement dans la boîte.

Conformément à l'invention, lesdits moyens de positionnement latéral sont associés à un organe de centrage solidaire de la boîte définissant un appui latéral pour une surface complémentaire du mouvement, cet organe étant prévu sensiblement dans une zone diamétralement opposée à l'axe d'un des organes de commande.

Ainsi, grâce à ces caractéristiques les efforts transmis par l'intermédiaire de la tige ou des boutons-poussoirs sont repris par l'organe de centrage et sont sans effets sur le positionnement du mouvement. Il en résulte donc une augmentation de la fiabilité et de la durée de vie de la montre.

De telles caractéristiques sont notamment intéressantes dans le cas des montres de type chronographe à poussoirs et ceci particulièrement quand la boîte est réalisée en une matière peu rigide telle que les matières plastiques.

De plus, selon un mode alternatif de réalisation de l'invention, les moyens de positionnement latéral comprennent au moins deux organes de centrage solidaires de la boîte définissant chacun un appui latéral pour une surface complémentaire du mouvement. Et de préférence, les moyens de positionnement sont associés à deux trous borgnes diamétralement opposés ménagés dans la boîte, les deux organes de centrage ayant une première partie chassée dans les trous borgnes, et une seconde partie faisant saillie à partir de la boîte et coopérant avec des ouvertures pratiquées dans le mouvement.

Ainsi, lors de la mise en place du mouvement dans la boîte, ce dernier se centre de lui-même en s'engageant sur lesdites parties en saillie des organes de centrage si bien que le mouvement est bloqué à la fois en rotation et en translation à l'intérieur de la boîte et que l'on obtient par la suite un maintien satisfaisant du mouvement dans la boîte et un bon centrage des aiguilles par rapport au cadran.

D'autres caractéristiques et avantages de l'invention apparaîtront à la lecture de la description qui suit d'un mode de réalisation donné à titre non limitatif en liaison avec les dessins ci-joints parmi lesquels :
- la figure 1 est une vue partielle en coupe selon la ligne I-I d'une montre munie de moyens de positionnement latéral du mouvement dans la boîte selon l'invention, et
- les figures 2 et 3 sont des vues de dessus partiellement en arrachées d'une montre selon la figure 1, la glace et les aiguilles ayant été omises.

En se référant aux figures, on voit sous une forme schématique, une montre du type chronographe à poussoirs, par exemple, désignée généralement par la référence numérique 1. Cette montre 1 comprend une carrure 2 et un fond 4 définissant dans ce cas une boîte 6 en une seule et même pièce. La boîte 6 contient, de façon classique, un mouvement 8 d'où sortent les axes 9 des aiguilles 10 traversant un cadran 12 et est fermée par une glace 14.

Dans l'exemple illustré, la boîte 6 et la glace 14 sont réalisées en des matières plastiques thermosoudables entre elles comme cela est précisément décrit dans le brevet CH 650 894.

La face interne de la boîte 6 comporte une pluralité d'épaulements 16, 18, 20 venus de moulage pour recevoir respectivement la glace 14, le cadran 12 et le mouvement 8. L'épaulement 16 recevant la glace est complété par une gorge annulaire 22 dans laquelle est logée et fixée une nervure 24 de la glace.

En outre, la glace 14 comprend une surface annulaire de serrage 26 s'appuyant partiellement sur le bord périphérique du cadran afin de le bloquer axialement, c'est-à-dire selon une direction perpendiculaire au fond 4. Par ailleurs, le mouvement 8 comprend un filet 28 serré entre la face inférieure du cadran et l'épaulement 20 si bien que ce dernier est également bloqué axialement à l'intérieur de la boîte.

Bien entendu, la montre comprend de façon classique des moyens de centrage du cadran par rapport à la boîte. Ces moyens consistent, par exemple, en une ou plusieurs encoches 29 ménagées à la périphérie du cadran et venant coopérer avec des ergots correspondants prévus sur l'épaulement 18.

Dans un mode préféré de réalisation de l'invention (figure 2), les moyens de positionnement latéral du mouvement dans la boîte sont associés d'une part, à deux trous borgnes 30 ménagés dans la boîte. Plus précisément, l'épaulement 20 présente deux parties en saillie 31 (dont une est représentée en pointillé au dessin) diamétralement opposées et dirigées vers l'intérieur de la boîte de sorte que chaque trou borgne 30 peut être ménagé partiellement dans l'épaulement 20 et dans la partie en saillie 31.

D'autre part, ces moyens de positionnement comprennent deux organes de centrage 32, chacun d'eux ayant une première partie 34 qui est chassée dans un trou 30 de la carrure et une seconde partie 36 qui fait saillie à partir de la surface de l'épaulement supplémentaire pour coopérer avec des ouvertures 38 pratiquées dans le filet 28 du mouvement 8. En revanche, dans la variante représentée à la figure 3 les moyens de positionnement latéral comprennent un seul organe de centrage tel que décrit plus haut, celui-ci étant prévu sensiblement dans une zone diamétralement opposée à l'axe d'un des organes de commande 39.

Les organes de centrage 32 sont avantageusement réalisés en une matière relativement plus dure que la matière de la boîte 6 de sorte que ces derniers puissent être aisément chassés dans la boîte.

Dans l'exemple illustré, les organes de centrage sont en métal et ont la forme d'un clou. Le clou comprend, d'une part, une tête 36 cylindrique épaulée ajustée à glissement sur les ouvertures 38. D'autre part, le clou comprend une tige 34 ayant une pluralité de collerettes 40 ménagées à la façon d'un harpon. Ces collerettes 40 présentent une forme tronconique, la grande base dirigée du côté de la tête du clou présentant un diamètre supérieur à celui de la tige et la petite base dirigée vers l'extrémité de la tige présentant le même diamètre que celui de la tige.

L'utilisation des tiges comportant des saillies se justifie plus particulièrement dans l'exemple illustré dans lequel la boîte est en matière plastique en raison des propriétés mécaniques de ces dernières. En effet, la matière plastique a une élasticité telle qu'elle empêche tout blocage satisfaisant d'une tige métallique lisse simplement chassée. C'est pourquoi selon une caractéristique de l'invention, lorsque la tige munie de saillies pénètre dans la boîte ces dernières (plus dures que la boîte) déforment élastiquement la matière plastique qui, quand la tige est en position, épouse grâce à son élasticité propre, la forme des saillies réalisant ainsi un blocage efficace de la tige dans la boîte.

Selon une variante de réalisation des organes de centrage, on peut prévoir une vis à filets espacés et profonds afin de faciliter la pénétration de celle-ci dans la boîte.

De préférence, la tige de l'organe de centrage a une longueur L comprise entre 4 et 5 fois le diamètre dans trous pour assurer un maintien correct du mouvement en position.

On notera que dans le cas où il s'agit d'une boîte réalisée en métal, les collerettes ménagées sur les organes de centrage ne sont pas nécessaires, un goujon de type classique chassé dans la boîte pouvant être utilisé comme organe de centrage.

## Revendications

1. Montre comportant une carrure (2) et un fond (4) formant ensemble une boîte (6), un mouvement (8) et un cadran (12) montés dans cette boîte, une glace (14) fixée à la carrure pour assurer le blocage du mouvement et du cadran selon une direction perpendiculaire au cadran, la montre comportant en outre au moins un organe de commande du mouvement agissant mécaniquement sur ce dernier, des moyens de centrage du cadran par rapport à la boîte et des moyens de positionnement latéral du mouvement dans la boîte, caractérisée en ce que lesdits moyens de positionnement latéral comprennent un organe de centrage (32) solidaire de la boîte définissant un appui latéral pour une surface complémentaire du mouvement, cet organe étant prévu sensiblement dans une zone diamétralement opposée à l'axe d'un des organes de commande.

2. Montre selon la revendication 1, caractérisée en ce que les moyens de positionnement sont associés à un trou borgne (30) ménagé dans la boîte (6), l'organe de centrage (32) ayant une première partie (34) chassée dans le trou borgne et une seconde partie (36) faisant saillie à partir de la boîte et coopérant avec une ouverture (38) pratiquée dans le mouvement.

3. Montre selon l'une quelconque des revendications précédentes, caractérisée en ce que la boîte (6) est réalisée en un matériau plus tendre que le matériau utilisé pour l'organe de centrage (32).

4. Montre selon l'une quelconque des revendications précédentes, caractérisée en ce que l'organe de centrage est un clou (32).

5. Montre selon la revendication 4, caractérisée en ce que la boîte (6) est réalisée en matière plastique et en ce que l'organe de centrage (32) est réalisé en métal.

6. Montre selon les revendications 4 ou 5, caractérisée en ce que le clou comprend, d'une part, une tige (34) ayant une pluralité de saillies (40) ménagées à la façon d'un harpon et, d'autre part, une tête épaulée cylindrique (36).

7. Montre selon l'une quelconque des revendications 2 à 6 dont la face interne de la boîte comprend une pluralité d'épaulements (22, 16, 18, 20) recevant respectivement la glace, le cadran et le mouvement, le cadran et le mouvement étant serrés entre ces épaulements (18, 20) et une surface annulaire de serrage (26) de la glace, caractérisée en ce que l'épaulement (20) recevant le mouvement comprend une partie en saillie (31) dirigées vers l'intérieur de la boîte, et dans laquelle est ménagé le trou borgne (30).

8. Montre selon la revendication 7 ayant un mouvement présentant un filet (28), caractérisée en ce que l'ouverture (38) est ménagée dans le filet.

9. Montre selon l'une quelconque des revendications précédentes, caractérisée en ce que l'organe de commande du mouvement est un bouton poussoir et en ce que le mouvement est un mouvement de chronographe.

10. Montre comportant une carrure (2) et un fond (4) formant ensemble une boîte (6), un mouvement (8) et un cadran (12) montés dans cette boîte, une glace (14) fixée à la carrure pour assurer le blocage du mouvement et du cadran selon une direction perpendiculaire au cadran, la montre comportant en outre au moins un organe de commande du mouvement agissant mécaniquement sur ce dernier, des moyens de centrage du cadran par rapport à la boîte et des moyens de positionnement latéral du mouvement dans la boîte, caractérisée en ce que lesdits moyens de positionnement latéral comprennent au moins deux organes de centrage (32) solidaires de la boîte définissant chacun un appui latéral pour une surface complémentaire du mouvement.

11. Montre selon la revendication 10, caractérisée en ce que les moyens de positionnement latéral comprennent deux organes de centrage ces derniers étant disposés sensiblement dans des zones diamétralement opposées.

12. Montre selon la revendication 10 ou 11, caractérisée en ce que les moyens de positionnement sont associés à deux trous borgnes (30) ménagés dans la boîte (6), les deux organes de centrage (32) ayant une première partie (34) chassée dans les trous borgnes et une seconde partie (36) faisant saillie à partir de la boîte et coopérant avec des ouvertures (38) pratiquées dans le mouvement.

13. Montre selon l'une quelconque des revendications 10 à 12, caractérisée en ce que la boîte (6) est réalisée en un matériau plus tendre que le matériau utilisé pour les organes de centrage (32).

14. Montre selon l'une quelconque des revendications 10 à 13, caractérisée en ce que les organes de centrage sont des clous (32).

15. Montre selon la revendication 14, caractérisée en ce que la boîte (6) est réalisée en matière plastique et en ce que les organes de centrage (32) sont réalisés en métal.

16. Montre selon les revendications 14 ou 15, caractérisée en ce que chaque clou comprend, d'une part, une tige (34) ayant une pluralité de saillies (40) ménagées à la façon d'un harpon et, d'autre part, une tête épaulée cylindrique (36).

17. Montre selon l'une quelconque des revendications 11 à 16, dont la face interne de la boîte comprend une pluralité d'épaulements (22, 16, 18, 20) recevant respectivement la glace, le cadran et le mouvement, le cadran et le mouvement étant serrées entre ces épaulements (18, 20) et une surface annulaire de serrage (26) de la glace, caractérisée en ce que l'épaulement (20) recevant le mouvement comprend au moins deux parties en saillie (31) dirigées vers l'intérieur de la boîte, et dans chacune desquelles est ménagé un trou borgne (30).

18. Montre selon la revendication 17 ayant un mouvement présentant un filet (28), caractérisée en ce que lesdites ouvertures (38) sont ménagées dans le filet.

19. Montre selon l'une quelconque des revendications 10 à 18, caractérisée en ce que l'organe de commande du mouvement est un bouton poussoir et en ce que le mouvement est un mouvement de chronographe.

## Patentansprüche

1. Uhr mit einem Gehäusering (2) und einem Boden (4), die gemeinsam ein Gehäuse (6) bilden, mit einem Werk (8) und einem Zifferblatt (12), die in dem Gehäuse montiert sind, mit einem Uhrglas (14), das an dem Gehäusering befestigt ist zum Sicherstellen der Blockierung des Werks und des Zifferblatts in einer Richtung senkrecht zum Zifferblatt, welche Uhr ferner mindestens ein Organ zum Steuern des Werks, das mechanisch auf das letztere einwirkt, Mittel zum Zentrieren des Zifferblatts relativ zum Gehäuse sowie Mittel zum seitlichen Positionieren des Werks in dem Gehäuse aufweist, dadurch gekennzeichnet, daß die Mittel zum seitlichen Positionieren ein mit dem Gehäuse verbundenes Zentrierorgan (32) umfassen, das eine seitliche Anlage für eine komplementäre Fläche des Werks definiert, welches Organ im wesentlichen in einer Zone diametral gegenüber der Achse eines der Steuerorgane vorgesehen ist.

2. Uhr nach Anspruch 1, dadurch gekennzeichnet, daß die Positioniermittel einem in das Gehäuse (6) eingearbeiteten Sackloch (30) zugeordnet sind, wobei das Zentrierorgan (32) einen ersten in das Sackloch eingetreibenen Abschnitt (34) und einen zweiten, von dem Gehäuse vorstehenden und mit einer in das Werk eingebrachten Öffnung (38) zusammenwirkenden Abschnitt (36) aufweist.

3. Uhr nach einem der vorangehenden Ansprüche, dadurch gekenn zeichnet, daß das Gehäuse (6) aus einem nachgiebigeren Material besteht als das für das Zentrierorgan (32) verwendete Material.

4. Uhr nach einem der vorangehenden Ansprüche, dadurch gekennzeichnet, daß das Zentrierorgan ein Stift (32) ist.

5. Uhr nach Anspruch 4, dadurch gekennzeichnet, daß das Gehäuse (6) aus Kunststoffmaterial gefertigt ist und daß das Zentrierorgan (32) aus Metall gefertigt ist.

6. Uhr nach Anspruch 4 oder 5, dadurch gekennzeichnet, daß der Stift einerseits einen Schaft (34) mit einer Mehrzahl von widerhakenartig ausgebildeten Vorsprüngen (40) und andererseits einen zylindrischen mit einer Schulter versehenen Kopf (36) umfaßt.
7. Uhr nach einem der Ansprüche 2 bis 6, deren Gehäuseinnenseite eine Mehrzahl von Schultern (22, 16, 18, 20) umfaßt, die das Uhrglas, das Zifferblatt bzw. das Werk aufnehmen, wobei das Zifferblatt und das Werk zwischen diesen Schultern (18, 20) und einer runden Klemmfläche (26) des Uhrglases eingefügt sind, dadurch gekennzeichnet, daß die das Werk aufnehmende Schulter (20) einen in das Gehäuseinnere gerichteten Rücksprung (31) aufweist, in den das Sackloch (30) eingearbeitet ist.

8. Uhr nach Anspruch 7 mit einem Werk, das einen Bund (28) aufweist, dadurch gekennzeichnet, daß die Öffnung (38) in den Bund eingearbeitet ist.

9. Uhr nach einem der vorangehenden Ansprüche, dadurch gekennzeichnet, daß das Steuerorgan eine Drucktaste ist und daß das Werk ein Chronographenwerk ist.

10. Uhr mit einem Gehäusering (2) und einem Boden (4), die gemeinsam ein Gehäuse (6) bilden, mit einem Werk (8) und einem Zifferblatt (12), die in dem Gehäuse montiert sind, mit einem Uhrglas (14), das an dem Gehäusering befestigt ist zum Sicherstellen der Blockierung des Werks und des Zifferblatts in einer Richtung senkrecht zum Zifferblatt, welche Uhr ferner mindestens ein Organ zum Steuern des Werks, das mechanisch auf das letztere einwirkt, Mittel zum Zentrieren des Zifferblatts relativ zum Gehäuse sowie Mittel zum seitlichen Positionieren des Werks in dem Gehäuse aufweist, dadurch gekennzeichnet, daß die Mittel zum seitlichen Positionieren mindestens zwei mit dem Gehäuse verbundene Zentrierorgane (32) umfassen, die jeweils eine seitliche Anlage für eine komplementäre Fläche des Werks definieren.

11. Uhr nach Anspruch 10, dadurch gekennzeichnet, daß die Mittel zum seitlichen Positionieren zwei Zentrierorgane umfassen, welche im wesentlichen in einander diametral gegenüberliegenden Zonen angeordnet sind.

12. Uhr nach Anspruch 10 oder 11, dadurch gekennzeichnet, daß die Positioniermittel zwei in das Gehäuse (6) eingearbeiteten Sacklöchern (30) zugeordnet sind, wobei die beiden Zentrierorgane (32) einen ersten in das Sackloch eingetriebenen Abschnitt (34) und einen zweiten, von dem Gehäuse vorstehenden und mit einer in das Werk eingebrachten Öffnung (38) zusammenwirkenden Abschnitt (36) aufweisen.

13. Uhr nach einem der Ansprüche 10 bis 12, dadurch gekennzeichnet, daß das Gehäuse (6) aus einem nachgiebigeren Material besteht als das für die Zentrierorgane (32) verwendete Material.

14. Uhr nach einem der Ansprüche 10 bis 13, dadurch gekennzeichnet, daß die Zentrierorgane Stifte (32) sind.

15. Uhr nach Anspruch 14, dadurch gekennzeichnet, daß das Gehäuse (6) aus Kunststoffmaterial gefertigt ist und daß die Zentrierorgane (32) aus Metall gefertigt sind.

16. Uhr nach Anspruch 14 oder 15, dadurch gekennzeichnet, daß jeder Stift einerseits einen Schaft (34) mit einer Mehrzahl von widerhakenartig ausgebildeten Vorsprüngen (40) und andererseits einen zylindrischen mit einer Schulter versehenen Kopf (36) umfaßt.

17. Uhr nach einem der Ansprüche 11 bis 16, deren Gehäuseinnenseite eine Mehrzahl von Schultern (22, 16, 18, 20) umfaßt, die das Uhrglas, das Zifferblatt bzw. das Werk aufnehmen, wobei das Zifferblatt und das Werk zwischen diesen Schultern (18, 20) und einer runden Klemmfläche (26) des Uhrglases eingefügt sind, dadurch gekennzeichnet, daß die das Werk aufnehmende Schulter (20) mindestens zwei in das Gehäuseinnere gerichtete Rücksprünge (31) aufweist, und daß in jeden derselben ein Sackloch (30) eingearbeitet ist.

18. Uhr nach Anspruch 17 mit einem Werk, das einen Bund (28) aufweist, dadurch gekennzeichnet, daß die Öffnungen (38) in den Bund eingearbeitet sind.

19. Uhr nach einem der Ansprüche 10 bis 18, dadurch gekennzeichnet, daß das Steuerorgan des Werks eine Drucktaste ist und daß das Werk ein Chronographenwerk ist.

## Claims

1. Watch including a caseband (2) and a back cover (4) together forming a watch case (6), a movement (8) and a dial (12) arranged in such case, a crystal (14) secured to the caseband so as to assure blocking of the movement and the dial in a direction perpendicular to the dial, the watch further including at least one control element for the movement acting mechanically thereon, means for centering the dial relative to the case and lateral positioning means for the movement in the case, characterized in that said lateral positioning means comprise a centering element (32) fixed to the case and defining a lateral support for a complementary surface of the movement, said centering element being provided substantially within a zone diametrally opposite the axis of one of the control elements.

2. Watch according to claim 1, characterized in that the positioning means are associated with a blind hole (30) arranged in the case (6), the centering element (32) having a first part (34) driven into the blind hole and a second part. (36) projecting from the case and cooperating with an opening (38) provided in the movement.

3. Watch according to any one of the preceding claims, characterized in that the case (6) is formed from a material softer than the material used for the centering element (32).

4. Watch according to any one of the preceding claims, characterized in that the centering element is a stud (32).

5. Watch according to claim 4, characterized in that the case (6) is formed from plastic material and in that the centering element (32) is formed from metal.

6. Watch according to claims 4 or 5, characterized in that the stud comprises, on the one hand, a stem (34) having a plurality of projections (40) arranged as on a harpoon and, on the other hand, a shouldered cylindrical head (36).

7. Watch according to any one of claims 2 to 6 in which the internal face of the case comprises a plurality of shoulders (22, 16, 18, 20) respectively receiving the crystal, the dial and the movement, the dial and the movement being pressed between such shoulders (18, 20) and an annular clamping surface (26) for the crystal, characterized in that the shoulder (20) receiving the movement comprises a projecting part (31) directed toward the case interior and in which the blind hole (30) is provided.

8. Watch according to claim 7 having a movement exhibiting a fillet (28), characterized in that the opening (38) is provided in the fillet.

9. Watch according to any one of the preceding claims, characterized in that the control element for the movement is a push button and in that the movement is a chronograph movement.

10. Watch including a caseband (2) and a back cover (4) together forming a watch case (6), a movement (8) and a dial (12) arranged in such case, a crystal (14) secured to the caseband so as to assure blocking of the movement and the dial in a direction perpendicular to the dial, the watch further including at least one control element for the movement acting mechanically thereon, means for centering the dial relative to the case and lateral positioning means for the movement in the case, characterized in that said lateral positioning means comprise at least two centering elements (32) fixed to the case each defining a lateral support for a complementary surface of the movement.

11. Watch according to claim 10, characterized in that the lateral positioning means comprise two centering elements arranged substantially within diametrally opposite zones.

12. Watch according to claim 10 or 11, characterized in that the positioning means are associated with two blind holes (30) provided in the case (6), the two centering elements (32) having a first part (34) driven into the blind holes and a second part (36) forming a projection from the case and cooperating with openings (38) provided in the movement.

13. Watch according to any one of claims 10 to 12, characterized in that the case (6) is formed of a material which is softer than the material used for the centering elements (32).

14. Watch according to any one of claims 10 to 13, characterized in that the centering elements are studs (32).

15. Watch according to claim 14, characterized in that the case (6) is formed from plastic material and in that the centering elements (32) are formed from metal.

16. Watch according to claims 14 or 15, characterized in that each stud comprises, on the one hand, a stem (34) having a plurality of projections (40) arranged as on a harpoon and, on the other hand, a shouldered cylindrical head (36).

17. Watch according to any one of claims 11 to 16 in which the internal face of the case comprises a plurality of shoulders (22, 16, 18, 20) respectively receiving the crystal, the dial and the movement, the dial and the movement being pressed between such shoulders (18, 20) and an annular clamping surface (26) for the crystal, characterized in that the shoulder (20) receiving the movement comprises at least two projecting parts (31) directed toward the case interior and in each of which a blind hole (30) is provided.

18. Watch according to claim 17 having a movement exhibiting a fillet (28), characterized in that said openings (38) are provided in the fillet.

19. Watch according to any one of claims 10 to 18, characterized in that the control element for the movement is a push button and in that the movement is a chronograph movement.
